# EUROPÄISCHE PATENTSCHRIFT

(11) **EP 1 147 530 B1**
(45) Veröffentlichungstag und Bekanntmachung des Hinweises auf die Patenterteilung: **14.05.2003**
(21) Anmeldenummer: 99962091.7
(22) Anmeldetag: 24.11.1999
(51) Int. Cl.: H01H 3/32

(54) **SCHALTWELLE FÜR EINEN MEHRPOLIGEN ELEKTRISCHEN LEISTUNGSSCHALTER UND VERFAHREN ZU IHRER HERSTELLUNG**
ACTUATING SHAFT FOR A MULTIPOLAR CIRCUIT BREAKER AND METHOD FOR PRODUCING SAME
ARBRE DE COMMANDE POUR DISJONCTEUR DE PUISSANCE MULTIPOLAIRE ET SON PROCEDE DE FABRICATION

(30) Priorität: 23.12.1998 DE 19860717
(43) Veröffentlichungstag der Anmeldung: 24.10.2001
(73) Patentinhaber: SIEMENS AKTIENGESELLSCHAFT, 80333 München (DE)
(72) Erfinder: Godesa, Ludvig, D-10777 Berlin (DE); Petznik, Peter, 12209 Berlin (DE)
(86) Internationale Anmeldenummer: DE9903770
(87) Internationale Veröffentlichungsnummer: WO00039825

(56) Entgegenhaltungen:
- DE-A- 4 414 095
- DE-C- 19 727 853

## Beschreibung

Die Erfindung betrifft Schaltwelle zur Betätigung von Schaltkontakten eines mehrpoligen elektrischen Leistungsschalters mit von einem zentralen, für eine drehbare Lagerung bestimmten Wellenschaft abragenden Hebeln aus Druckguß zur Verbindung der Schaltwelle mit den Schaltkontakten und mit einem die Schaltkontakte betätigenden Energiespeicher. Ferner betrifft die Erfindung ein Verfahren zur Herstellung einer solchen Schallwelle.

Eine Schaltwelle der genannten Art ist durch die
DE 197 27 853 C1 bekanntgeworden. Um die Herstellung relativ langer Schaltwellen zu erleichtern, wie sie beispielsweise für vierpolige Leistungsschalter und solche mit hohem Bemessungsstrom benötigt werden, ist nach dem genannten Dokument vorgesehen, kürzere Schaltwelleneinheiten miteinander zu kuppeln. Demgegenüber würde es vorteilhaft erscheinen, wenn für alle Baugrößen einer Baureihe von Leistungsschaltern einstükkige Schaltwellen gleichartiger Beschaffenheit bereitgestellt werden können, für deren Herstellung das gleiche Verfahren zum Einsatz kommt. Der Erfindung liegt die Aufgabe zugrunde, eine Schaltwelle mit diesen Eigenschaften zu schaffen.

Gemäß der Erfindung wird die vorstehende Aufgabe dadurch gelöst, daß der Wellenschaft durch einen Abschnitt eines rohrförmigen Halbzeuges aus einem Metall gebildet ist, das einen höheren Schmelzpunkt als die von dem Wellenschaft abragenden Hebel aufweist, und daß die Hebel auf dem Wellenschaft befestigt sind.

Durch die Erfindung werden die Vorteile von Schaltwellen, die aus vorgefertigten Einzelteilen durch Löten oder Schweißen hergestellt werden und solchen, die nach der erwähnten DE 197 27 853 Cl als Druckgußteile hergestellt sind, miteinander kombiniert. Durch die Aufbringung der Hebel auf einen Wellenschaft aus rohrförmigem Halbzeug können Schaltwellen mit jeder benötigten Länge und mit jeder benötigten Anzahl von Hebeln preiswert hergestellt werden. Die vorteilhaften Eigenschaften der neuen Schaltwelle stehen damit im Zusammenhang, daß Druckgußteile geringerer Größe herzustellen sind als es nach der erwähnten DE 197 27 853 Cl der Fall ist. Unter anderem wird hierdurch der Aufwand für die Qualitätssicherung wesentlich verringert.

Relativ kurze Schaltwellen, wie sie für Leistungsschalter mit normaler Polzahl und mit geringem, bis mittlerem Bemessungsstrom benötigt werden, können nach einer Ausgestaltung der Erfindung derart aufgebaut sein, daß alle Hebel durch einen zusammenhängenden Druckgußkörper gebildet sind, wobei zwischen den Hebeln den Wellenschaft mantelförmig umschließende Abschnitte des Druckgußkörpers angeordnet sind. Es kann aber zur Herstellung langer Schaltwellen günstiger sein, jeden Hebel mit beidseitig anschließenden konzentrischen Fortsätzen als Einheit auszubilden. Hierbei können zwischen den Hebeln freiliegende Abschnitte des rohrförmigen Halbzeuges vorhanden sein.

Sollte es sich erweisen, daß durch die Aufbringung eines Druckguß-Werkstoffes auf das rohrförmige Halbzeug nicht zugleich eine Befestigung erzielt wird, die zur Übertragung der geforderten Kräfte ausreicht, so kann durch eine geeignete Aufrauhung, Profilierung oder Anordnung von Vertiefungen in dem Halbzeug der Kraftschluß verbessert werden. Mit besonders geringem Aufwand ist eine gute Verbindung dadurch zu erzielen, daß das rohrförmige Halbzeug für den Wellenschaft aus Stahl besteht und in Verbindung mit Zinkdruckguß als Werkstoff für die Hebel wenigstens außen galvanisch verzinkt ist.

Eine zweckmäßiges Verfahren zur Herstellung von Schaltwellen der vorstehend beschriebenen Beschaffenheit umfaßt folgende Schritte:
- Bereitstellung eines Wellenschaftes aus einem rohrförmigen Halbzeug,
- Bereitstellung einer geteilten Gießform für wenigstens einen der Hebel und sich beidseitig des Hebels in axialer Richtung des Halbzeuges erstreckende konzentrische Fortsätze,
- Positionierung des Wellenschaftes in der Gießform mit dichtem Abschluß am Umfang des Wellenschaftes,
- Einbringen eines schmelzflüssigen Druckguß-Werkstoffes in die Gießform zur Bildung des Hebels und der anschließenden, zu dem Wellenschaft konzentrischen Fortsätze,
- Öffnen der Gießform nach angemessener Abkühlung des Druckguß-Werkstoffes und Entnahme des Wellenschaftes mit daran befestigtem, wenigstens einen Hebel und anschließende mantelförmige Abschnitte aufweisenden Druckgußkörper.

Die Erfindung wird im folgenden anhand der in den Figuren dargestellten Ausführungsbeispiele näher erläutert.

Die Figur 1 zeigt eine Schaltwelle für einen Niederspannungs-Leistungsschalter in einem Längsschnitt.

Die Figur 2 zeigt eine Stirnansicht der Schaltwelle gemäß der Figur 1.

Die Figur 3 zeigt in einer der Figur 1 entsprechenden Darstellung ein weiteres Ausführungsbeispiel einer Schaltwelle für einen vierpoligen Leistungsschalter.

Der Verfahrensablauf bei der Herstellung einer Schaltwelle gemäß der Erfindung ist in der Figur 4 veranschaulicht.

Die Schaltwelle 1 gemäß den Figuren 1 und 2 weist einen inneren Wellenschaft 2 auf, der durch einen Abschnitt eines röhrförmigen Halbzeuges aus Stahl gebildet ist. Dieser Wellenschaft 2 ist auf seiner gesamten Länge von einem zusammenhängenden Druckgußkörper 3 umschlossen, der von der Schaltwelle 1 etwa radial abragende Hebel 4 mit einer aus den Figuren 1 und 2 entnehmbaren Kontur. Zwischen den insgesamt drei Hebeln befinden sich den Wellenschaft 2 mantelförmig umschließende Abschnitte 5 des Druckgußkörpers 3. Zur Aufnahme eines Gelenkstiftes oder Lagerbolzens besitzen die Hebel 4 nahe ihrem äußeren Ende eine Durchgangsöffnung 6. Diese Öffnungen können bei der Herstellung der Schaltwelle 1 in den Druckgußkörper 3 eingeformt sein.

Die als weiteres Beispiel in der Figur 3 gezeigte Schaltwelle 10 ist für einen vierpoligen Leistungsschalter vorgesehen. In der schon beschriebenen Weise enthält die Schaltwelle 10 einen rohrförmigen Wellenschaft 11. Im Unterschied zu dem Ausführungsbeispiel gemäß den Figuren 1 und 2 ist jedoch der Wellenschaft 11 nicht auf seiner gesamten Länge von einem Druckgußkörper umschlossen. Vielmehr bilden Hebel 12 zusammen mit axial anschließenden konzentrischen Fortsätzen 13 gesonderte Druckgußkörper 14 und 15. Dabei weisen drei Druckgußkörper 14 je einen Hebel 12 und der einzelne Druckgußkörper 15 zwei solche Hebel auf. Je nach den Anforderungen an die Höhe der zu übertragenden Kräfte kann offensichtlich diese oder eine andere Verteilung und Gestaltung der Druckgußkörper vorgesehen sein. Zwischen den einzelnen Druckgußkörpern 14 sind freiliegende Abschnitte 15 des Wellenschaftes 11 vorhanden.

Der prinzipielle Verfahrensablauf bei der Herstellung der Schaltwellen 1 oder 10 wird nachstehend anhand der Figur 4 erläutert. Hierbei zur Vereinfachung der Darstellung davon ausgegangen, daß eine Schaltwelle 10 gemäß der Figur 3 hergestellt werden soll, und zwar in der Weise, daß nacheinander Druckgußkörper 14 auf einen Wellenschaft 11 aufgebracht werden.

Das Verfahren gemäß der Figur 4 beginnt mit der Bereitstellung eines Wellenschaftes 11, der durch einen Abschnitt eines außen verzinkten Stahlrohres gebildet ist, wie schon erläutert wurde. Der Wellenschaft 11 wird in eine geteilte Gießform 20 eingebracht, von der nur eine Hälfte gezeigt ist. Je nach der gewünschten Vorgehensweise ist die Gießform 20 für einzelne oder für alle vorgesehenen Hebel der Schaltwelle bemessen. Nach dem Schließen der Form 20 wird ein Zinkdruckguß-Werkstoffes eingebracht (Pfeil 21, angedeutet ist anstelle einer komplexen gießereitechnischen Anlage nur ein Vorratsgefäß 22). Nach angemessener Abkühlung wird die in diesem Fall nur teilweise fertiggestellte Schaltwelle 10 aus der Gießform 20 entnommen. Durch aufeinanderfolgendes Einbringen der Schaltwelle 10 in die Gießform 20 können die weiteren Druckgußkörper 14 auf dem Wellenschaft befestigt werden. Durch die erwähnte verzinkte Oberfläche des Wellenschaftes 2 bzw, 11 wird eine feste Verbindung mit dem erwünschten Kraftschluß erzielt. Wie eingangs erwähnt, gibt es jedoch weitere Gestaltungen, welche die gewünschte drehschlüssige Befestigung der Hebel auf dem Wellenschaft sicherstellen.

## Patentansprüche

1. Schaltwelle (1, 10) zur Betätigung von Schaltkontakten eines mehrpoligen elektrischen Leistungsschalters mit von einem zentralen, für eine drehbare Lagerung bestimmten Wellenschaft (2, 11) abragenden Hebeln (12) aus Metall-Druckguß zur Verbindung der Schaltwelle (1, 10) mit den Schaltkontakten und mit einem die Schaltkontakte betätigenden Energiespeicher,
**dadurch gekennzeichnet, daß**
der Wellenschaft (2, 11) durch einen Abschnitt eines rohrförmigen Halbzeuges aus einem Metall gebildet ist, das einen höheren Schmelzpunkt als die von dem Wellenschaft abragenden Hebel (12) aufweist und daß die Hebel (12) auf dem Wellenschaft (2, 11) befestigt sind.

2. Schaltwelle nach Anspruch 1,
**dadurch gekennzeichnet, daß**
alle Hebel (12) durch einen zusammenhängenden Druckgußkörper (3) gebildet sind, wobei zwischen den Hebeln (12) den Wellenschaft (2, 11) mantelförmig umschließende Abschnitte (5) des Druckgußkörpers (3) angeordnet sind.

3. Schaltwelle nach Anspruch 1 oder 2,
**dadurch gekennzeichnet, daß**
das rohrförmige Halbzeug für den Wellenschaft (2, 11) aus Stahl besteht und in Verbindung mit Zinkdruckguß als Werkstoff für die Hebel wenigstens außen galvanisch verzinkt ist.

4. Verfahren zur Herstellung einer Schaltwelle nach einem der vorangehenden Ansprüche,
**gekennzeichnet durch** folgende Merkmale:
- Bereitstellung eines Wellenschaftes (2, 11) aus einem rohrförmigen Halbzeug,
- Bereitstellung einer geteilten Gießform (20) für wenigstens einen der Hebel (12) und sich beidseitig des Hebels (12) axialer Richtung des Halbzeuges erstreckende konzentrische Fortsätze (13),
- Positionierung des Wellenschaftes (2, 11) in der Gießform (20) mit dichtem Abschluß am Umfang des Wellenschaftes (2, 11),
- Einbringen (21) eines schmelzflüssigen Druckguß-Werkstoffes in die Gießform (20) zur Bildung des Hebels (12) und der anschließenden, zu dem Wellenschaft (2, 11) konzentrischen Fortsätze (13),
- Öffnen der Gießform (20) nach angemessener Abkühlung des Druckguß-Werkstoffes und Entnahme des Wellenschaftes (2, 11) mit daran befestigtem, wenigstens einen Hebel (12) und anschließende mantelförmige Abschnitte (5, 13) aufweisenden Druckgußkörper (3, 14, 15).

## Claims

1. Operating shaft (1, 10) for operation of switching contacts in a multipole electrical circuit breaker having levers (12) which project from a central shaft tube (2, 11) (which is intended to provide a rotating bearing) and are composed of dye-cast metal for connecting the operating shaft (1, 10) to the switching contacts and to an energy store which operates the switching contacts,
**characterized in that**
the shaft tube (2, 11) is formed by a section of a tubular semi-finished product which is composed of a metal which has a higher melting point than that of the levers (12) which project from the shaft tube, and **in that** the levers (12) are mounted on the shaft tube (2, 11).

2. Operating shaft according to Claim 1,
**characterized in that**
all the levers (12) are formed by integral dye-cast bodies (3), with sections (5) of the dye-cast body (3) which enclose the shaft tube (2, 11) in the form of a casing being arranged between the levers (12).

3. Operating shaft according to Claim 1 or 2,
**characterized in that**
the tubular semi-finished product for the shaft tube (2, 11) is composed of steel and is at least externally electrochemically galvanized in conjunction with dye-shaft zinc being used as the material for the levers.

4. Method for producing an operating shaft according to one of the preceding claims,
**characterized by** the following features:
provision of a shaft tube (2, 11) composed of a tubular semi-finished product,
- provision of a split casting mould (20) for at least one of the levers (12) and concentric projections (13) which extend in the axial direction of the semi-finished product on both sides of the lever (12),
- positioning of the shaft tube (2, 11) in the casting mould (20) with a sealed closure on the circumference of the shaft tube (2, 11),
- introduction (21) of a molten liquid dye-casting material into the casting mould (20) in order to form the lever (12) and the adjacent projections (13), which are concentric with respect to the shaft tube (2, 11),
- opening of the casting mould (20) once the dye-cast material has cooled down to a reasonable extent, and removal of the shaft tube (2, 11) with dye-cast bodies (3,14, 15), which are attached thereto and have at least one lever (12) and adjacent sections (5, 13) in the form of casings.

## Revendications

1. Arbre (1, 10) de commande pour actionner des contacts de commutation d'un disjoncteur électrique multipolaire comprenant des leviers (12) en saillie d'un fût (2, 11) d'arbre central destiné à un montage à rotation, les leviers étant en métal coulé sous pression et destinés à relier l'arbre (1, 10) de commande aux contacts de commutation et une source d'énergie faisant fonctionner les contacts de commutation,
**caractérisé en ce que** le fût (2, 11) d'arbre est formé par un tronçon d'un demi produit tubulaire en un métal qui a un point de fusion plus haut que les leviers (12) en saillie du fût d'arbre et **en ce que** les leviers (12) sont fixés au fût (2, 11) d'arbre.

2. Arbre de commande suivant la revendication 1,
**caractérisé en ce que** tous les leviers (12) sont formés par une pièce (3) coulée sous pression d'un seul tenant, des tronçons (5) de la pièce (3) coulée sous pression étant disposés entre les leviers (12) et entourant à la manière d'une enveloppe le fût (2, 11) d'arbre.

3. Arbre de commande suivant la revendication 1 ou 2,
**caractérisé en ce que** le demi produit tubulaire pour le fût (2, 11) d'arbre est en acier et est en liaison avec le zinc coulé sous pression servant de matériau pour les leviers zingués par électrolyse au moins extérieurement.

4. Procédé de fabrication d'un arbre de commande suivant l'une des revendications précédentes,
**caractérisé par** les caractéristiques suivantes :
- on prévoit un fût (2, 11) d'arbre en un demi produit tubulaire,
- on prévoit une lingotière (20) de coulée en plusieurs pièces pour au moins l'un des leviers (12) et des prolongements (13) concentriques s'étendant de part et d'autre du levier (12) dans la direction axiale du demi produit,
- on met le fût (2, 11) d'arbre en position dans la lingotière (20) de coulée avec fermeture étanche sur le pourtour du fût (2, 11) d'arbre,
- on introduit (21) un matériau de coulée sous pression à l'état fondu dans la lingotière (20) de coulée pour former le levier (12) et les prolongements (13) s'y raccordant et concentriques au fût (2, 11) d'arbre,
- on ouvre la lingotière (20) de coulée après refroidissement mesuré du matériau de coulé sous pression et on retire le fût (2, 11) d'arbre ayant des pièces (3, 14, 15) de coulées sous pression qui sont fixées et qui présentent au moins un levier (12) et des tronçons (5, 13) en forme d'enveloppe qui s'y rattachent.
